# FASCICULE DE BREVET EUROPEEN

(11) **EP 1 109 727 B1**
(45) Date de publication et mention de la délivrance du brevet: **05.03.2003**
(21) Numéro de dépôt: 99941710.8
(22) Date de dépôt: 07.09.1999
(51) Int. Cl.: B65D 51/16

(54) **DISPOSITIF D'OBTURATION D'UNE BOUTEILLE CONTENANT UN VIN EFFERVESCENT**
VERSCHLUSSVORRICHTUNG FÜR EINE SEKTFLASCHE
SEALING DEVICE FOR A BOTTLE CONTAINING SPARKLING WINE

(30) Priorité: 07.09.1998 FR 9811283; 02.11.1998 FR 9813906
(43) Date de publication de la demande: 27.06.2001
(73) Titulaire: Etudes et Creation E.C.B. Société à responsabilité Limitée à associe unique, 51200 Epernay (FR); Leclerc, Pascal, 51204 Epernay (FR)
(72) Inventeur: LECLERC, Pascal, F-51200 Epernay (FR); BALLU, Jean-Louis, F-51200 Epernay (FR)
(74) Mandataire: Rhein, Alain
(86) Numéro de dépôt international: FR9902127
(87) Numéro de publication internationale: WO00013984

(56) Documents cités:
- WO-A-97/28055
- DE-A- 3 901 711
- US-A- 4 401 226
- US-A- 5 172 821

## Description

L'invention a trait à un dispositif destiné à assurer l'obturation d'une bouteille contenant un vin effervescent et comportant un bouchon, notamment en liège ou en un matériau synthétique, apte à être introduit dans le goulot de ladite bouteille, maintenu sur cette dernière par l'intermédiaire d'un muselet, et traversé, dans le sens axial, par un conduit comprenant une première et une seconde extrémité aptes à communiquer avec le volume interne, respectivement le volume externe, de la bouteille, ladite seconde extrémité étant refermée par un obturateur escamotable.

La présente invention trouvera son application dans le domaine de la fabrication des dispositifs destinés à refermer des bouteilles contenant un vin effervescent.

L'on connaît, d'ores et déjà, des bouchons aptes à être introduits dans le goulot d'une bouteille contenant un vin effervescent.

Ce dernier produit, en fait, des gaz sous pression susceptibles d'expulser ledit bouchon qui, en vue d'éviter une telle expulsion, est complété par un muselet apte à coopérer avec ledit goulot et destiné à maintenir ledit bouchon sur le bouteille.

Or, il n'est pas rare, au moment de l'ouverture d'une telle bouteille de vin effervescent et après avoir retiré le muselet, que, sous cette pression gazeuse, le bouchon échappe au contrôle de la personne procédant au débouchage.

Sans compter qu'un tel bouchon, propulsé à haute vitesse, peut provoquer des dégâts matériels, il est encore en mesure de blesser quelqu'un ce qui est, bien sur, plus grave et donc inadmissible.

Pour remédier à ce problème, l'on a, d'ores et déjà, imaginé des dispositifs permettant de dégazer une bouteille avant de procéder à son ouverture.

Tout particulièrement, il est connu des bouchons mécaniquement expansibles que l'on vient, par conséquent, détendre radialement, avant de retirer le muselet tout en créant un passage permettant aux gaz de se détendre. En fait, de tels bouchons sont de conception complexe et nécessairement en matière plastique ce qui limite indiscutablement leur application.

L'on connaît, également, au travers du document DE-39.01.711 un dispositif de bouchage d'une bouteille contenant un vin effervescent. Un tel dispositif se présente sous la forme d'un bouchon traversé par un conduit comportant un canal interne au niveau duquel est ménagé un taraudage. Ce dernier est apte à coopérer avec le filetage d'une tige filetée, vissée à l'intérieur dudit conduit. Un tel dispositif permet, au travers du dévissage de ladite tige, une évacuation des gaz contenus dans la bouteille.

On observera que, dans un tel dispositif, la tige ainsi que le conduit sont définis en un matériau synthétique. A ce propos, on remarquera qu'il est particulièrement difficile de réaliser une étanchéité appropriée entre le filetage de la tige et le taraudage du conduit, ceci pour une tige et un conduit définis dans un tel matériau synthétique. De ce fait, on observe de nombreuses fuites au niveau de la coopération filetage-taraudage de ce dispositif ce qui n'est pas admissible pour un vin effervescent, en particulier pour un vin de qualité.

La présente invention permet de remédier aux inconvénients des dispositifs de bouchage connus dans l'état de la technique au travers d'un nouveau dispositif particulièrement astucieux.

A cet effet, la présente invention concerne un dispositif destiné à assurer l'obturation d'une bouteille contenant un vin effervescent et comportant un bouchon, notamment en liège ou en un matériau synthétique, apte à être introduit dans le goulot de ladite bouteille, maintenu sur cette dernière par l'intermédiaire d'un muselet, et traversé, de manière axiale, par un orifice destiné à recevoir un conduit comprenant une première et une seconde extrémité aptes à communiquer avec le volume interne, respectivement le volume externe, de la bouteille, ladite seconde extrémité étant refermée par un obturateur escamotable, caractérisé par le fait que ledit orifice présente une section ajustée et serrée par rapport à la section externe dudit conduit, ce dernier étant pourvu, au niveau de sa seconde extrémité, d'un flasque d'appui, d'une part, apte à prendre appui contre la face supérieure dudit bouchon et, d'autre part, sur lequel est rapporté ledit obturateur défini par une languette.

Selon une caractéristique additionnelle, le rapport entre la section du conduit et la section de l'orifice du bouchon est compris entre 1,05 et 1,36.

De manière plus spécifique, le rapport entre la section du conduit et la section de l'orifice du bouchon est d'environ 1,15 et que, de préférence, la section dudit conduit est d'environ 3 mm tandis que celle de l'orifice est d'environ 2,6 mm.

Une autre caractéristique de la présente invention concerne ledit conduit qui est défini en un matériau synthétique semi-rigide de type alimentaire, de préférence du PET.

Selon une caractéristique additionnelle, la seconde extrémité dudit conduit comporte une portion émergeant hors dudit bouchon et qui, par déformation, notamment par élévation de température, vient définir le flasque d'appui.

En fait, ladite languette est rapportée sur le flasque par scellage thermique.

Selon une caractéristique additionnelle, le bouchon reçoit, au niveau de sa face supérieure, une capsule, apte à coopérer avec ledit muselet, et pourvue d'une ouverture destinée à permettre l'accès à l'obturateur escamotable.

En fait, 1' ouverture de ladite capsule est de forme sensiblement circulaire et présente un diamètre compris entre 8 et 12 mm, de préférence environ égal à 10 mm, de manière à autoriser une préhension de ladite capsule par aimantation pour sa mise en place sur le bouchon.

Une autre caractéristique concerne le fait que ledit bouchon présente un diamètre externe et que le rapport, entre le diamètre externe du bouchon et le diamètre interne du goulot, est compris entre 1,52 et 1,7, ce rapport étant, de préférence, environ égal à 1,64.

Les avantages de la présente invention consistent en ce que ledit dispositif autorise une évacuation des gaz contenus dans une bouteille de vin effervescent, en procédant au retrait de l'obturateur escamotable. Ceci permet d'établir, à l'intérieur de ladite bouteille, une pression de l'ordre de celle de la pression atmosphérique ce qui empêche une expulsion du bouchon lorsque le muselet est retiré.

En fait, on observera que le conduit est engagé, en force, dans le bouchon avant la mise en place de ce dernier dans le goulot de la bouteille. A ce propos, on remarquera que ledit conduit est défini en un matériau semi-rigide autorisant, d'une part, son engagement, en force, dans le bouchon et, d'autre part, la mise en place de ce dernier dans le goulot, ceci sans subir de dégradation malgré les contraintes exercées sur le dispositif d'obturation selon l'invention lors de sa conception et de sa mise en place.

Ce conduit ainsi que, éventuellement, ledit bouchon sont, en fait, définis de manière à autoriser la mise en place, sur la bouteille, du dispositif d'obturation selon l'invention à l'aide d'une machine de bouchage de conception traditionnelle, usuellement employée pour assurer la mise en place de bouchons traditionnels, notamment en liège plein. Ledit dispositif d'obturation selon l'invention ne nécessite, donc, aucunement la conception d'une nouvelle machine de bouchage mais permet, avantageusement, l'utilisation des machines existantes.

Lors d'une opération de mise en place d'un tel dispositif d'obturation, après introduction du bouchon dans le goulot, on procède, avant de mettre en place ledit muselet, au recouvrement dudit bouchon par une capsule, la manipulation de cette dernière étant effectuée par aimantation. A ce propos, on observera que la dimension de l'ouverture de cette capsule est définie de manière à permettre, avantageusement, la préhension, par aimantation, de ladite capsule par un organe approprié équipant une machine de bouchage existante et de conception traditionnelle.

L'existence de cette ouverture au niveau de ladite capsule permet, avantageusement, d'accéder à la languette de l'obturateur escamotable afin d'en assurer le retrait tout en maintenant le muselet en position sur la bouteille.

La présente invention sera mieux comprise à la lecture de la description qui va suivre se rapportant au dessin joint en annexe et dans lequel :
- la figure 1 correspond à une représentation schématisée et en perspective d'un dispositif d'obturation d'une bouteille comportant un bouchon pourvu d'un conduit conformes à l'invention ;
- la figure 2 est une vue similaire à la précédente et en éclaté correspondant au dispositif d'obturation selon l'invention complété par une capsule et un muselet destinés à être mis en place sur le goulot d'une bouteille ;
- la figure 3 est une vue en coupe d'un tel dispositif d'obturation immobilisé sur ladite bouteille.

La présente invention concerne le domaine de la fabrication des dispositifs aptes à assurer l'obturation d'une bouteille contenant un vin effervescent.

Un tel dispositif d'obturation 1 se présente sous la forme d'un bouchon 2 réalisé en liège ou en un matériau synthétique et destiné à être introduit, au moins partiellement, dans le goulot 3 d'une bouteille 4.

Un tel bouchon 2 est susceptible de coopérer avec une capsule 5, notamment de forme sensiblement circulaire, apte à venir recouvrir ledit bouchon 2, par exemple après l'introduction de ce dernier dans la bouteille 4.

Cette capsule 5 est conçue apte à coopérer avec un muselet 6 destiné à assurer le maintien, sur ladite bouteille 4, dudit bouchon 2, ceci à l'encontre de la pression exercée, sur ce dernier 2, par les gaz produits par le vin contenu dans ladite bouteille 4.

Un tel muselet 6 est apte, d'une part, à prendre appui, dans sa partie supérieure, sur ladite capsule 5 et, d'autre part, à être resserré, dans sa partie inférieure, sur le goulot 3 de ladite bouteille 4, au niveau d'un bourrelet 7 équipant le col de cette dernière 4.

En fait, ledit bouchon 2 est traversé, dans le sens axial, par un conduit 8 destiné à mettre en communication le volume interne et le volume externe de la bouteille 4 au travers d'un canal 9 que comporte ledit conduit 8.

En fait, ledit conduit 8 comporte, d'une part, une première extrémité 10 apte à communiquer avec le volume interne de ladite bouteille 4. Ledit conduit 8 comporte, d'autre part, une seconde extrémité 11, apte à communiquer avec le volume externe de ladite bouteille 4, et refermée par un obturateur escamotable 12.

Selon l'invention, ledit bouchon 2 est traversé, de manière axiale, par un orifice 13 destiné à recevoir ledit conduit 8.

Cet orifice 13 est défini par perçage, avec retrait de matière, dudit bouchon 2 et présente une section 14 ajustée et serrée par rapport à la section externe 15 dudit conduit 8.

En fait, un tel ajustement desdites sections 14 et 15 demande, lors de la mise en place dudit conduit 8, un engagement en force de ce dernier dans l'orifice 13 du bouchon 2.

Ces sections 14 et 15 sont, de plus, déterminées de telle sorte que le contact entre la paroi externe dudit conduit 8 et la paroi interne de l'orifice 13 du bouchon 2 soit étanche et empêche, au niveau de ce contact, toute diffusion des gaz de l'intérieur vers l'extérieur de la bouteille 4.

En fait, un tel ajustement serré est obtenu pour un rapport, entre la section 15 du conduit 8 et la section 14 de l'orifice 13 du bouchon 2, compris entre 1,05 et 1,36.

Selon un mode préféré de réalisation de la présente invention, ce rapport est environ égal à 1,15. A ce propos, on observera que de bons résultats sont obtenus pour un mode particulier de réalisation dans lequel la section 15 du conduit 8 est d'environ 3 mm alors que la section 14 de l'orifice 13 est d'environ 2,6 mm.

Il convient, de plus, d'observer que le conduit 8 présente un canal interne 9 dont le diamètre interne est prévu très faible, en particulier au moins dix fois moindre par rapport au diamètre du goulot 3 de la bouteille 4 de façon à ce que la force due à la pression exercée sur l'opercule escamotable 12 par les gaz internes soit très faible.

En fait, le diamètre de ce canal 9 est, de préférence, sensiblement égal au tiers de celui dudit conduit 8. Dans le cas particulier d'un conduit 8 de diamètre de l'ordre de 3 mm, le diamètre dudit canal 9 est, alors, d'environ 1 mm.

Selon une autre caractéristique de la présente invention, ledit conduit 8 présente, au niveau de sa seconde extrémité 11, un flasque 16 apte à prendre appui contre la face supérieure 17 dudit bouchon 2.

En ce qui concerne, maintenant, ledit conduit 8, ce dernier est défini en un matériau synthétique semi-rigide de type alimentaire, de préférence en PET. Le matériau définissant ledit conduit 8 doit, également, être apte à définir une barrière étanche au dioxyde de carbone et à l'oxygène.

En fait, ledit conduit 8 doit présenter une rigidité autorisant, d'une part, son engagement, en force, dans ledit bouchon 2 et, d'autre part, l'engagement de ce dernier, équipé dudit conduit 8, dans le goulot 3 de la bouteille 4.

A ce propos, on observera que, selon un premier mode de réalisation, ledit conduit 8 se présente sous la forme d'un tube engagé en force dans ledit orifice 13 du bouchon 2.

Une fois ledit conduit 8 engagé, ce dernier présente une portion émergeant hors dudit bouchon 2, au niveau de la face supérieure 17 de ce dernier. C'est, plus particulièrement, cette portion émergeante qui, par déformation, notamment par élévation de température, va définir ledit flasque d'appui 16.

Selon un autre mode de réalisation, ledit conduit 8 subit une telle déformation avant son engagement dans ledit bouchon 2. Ce conduit 8 est, alors, engagé en force dans l'orifice 13 et vient heurter, plus ou moins violemment, la face supérieure 17 dudit bouchon 2. L'on comprend aisément pourquoi ce conduit 8 doit être défini en un matériau semi-rigide sous peine de détérioration.

En fait, en ce qui concerne la déformation destinée à définir ledit flasque d'appui 16, celle-ci est réalisée à l'aide d'une matrice chauffante pourvue de moyens aptes à empêcher le bouchage du canal 9 dudit conduit 8.

Une autre caractéristique de la présente invention concerne le fait que ledit obturateur escamotable 12 est défini par une languette escamotable 18 rapportée sur le flasque d'appui 16.

En fait et selon un mode de réalisation préféré, une telle languette 18 est rendue solidaire dudit flasque 16 par scellage thermique.

Tel qu'il a été évoqué ci-dessus, le bouchon 2 reçoit, au niveau de sa face supérieure 17, une capsule 5 apte à coopérer avec un muselet 6. Ladite capsule 5 est rapportée par dessus le bouchon 2 après la mise en place de ce dernier sur le goulot 3 de la bouteille 4.

Selon une caractéristique additionnelle de la présente invention, ladite capsule 5 comporte une ouverture 19 destinée à permettre l'accès à l'obturateur escamotable 12.

Ce dernier adopte, en fait, la forme d'une languette 18, de préférence en accordéon, afin de faciliter, d'une part, son émergence au travers de ladite capsule 5 et, d'autre part, sa préhension.

Selon un mode de réalisation préféré de la présente invention, l'ouverture 19 présente une dimension supérieure à celle dudit flasque d'appui 16 de manière à venir se positionner autour de ce dernier sans exercer de contrainte sur celui-ci.

Selon un autre mode de réalisation, la dimension de cette ouverture 19 est inférieure à celle dudit flasque d'appui 16 pour, au contraire, prendre appui sur ce dernier.

En fait, on observera que ladite capsule 5 est constituée en un matériau métallique et que sa mise en place, par dessus ledit bouchon 2, se fait au travers d'un organe pourvu d'un aimant et équipant une machine de bouchage, de préférence de type traditionnel. La préhension d'un telle capsule 5 se fait, par conséquent, par aimantation et il est nécessaire que cette capsule 5 offre une surface suffisante afin de permettre une préhension de ce type.

La qualité de cette préhension, à diamètre égal de la capsule 5, dépend, en fait, de la nature et de la dimension de ladite ouverture 19 qui, de ce fait, adopte une forme sensiblement circulaire et présente un diamètre compris entre 8 et 12 mm, ce diamètre étant de préférence environ égal à 10 mm.

Finalement, il convient d'observer que la réalisation d'un orifice 13 au niveau dudit bouchon 2 et la mise en place, de manière serrée, d'un conduit 8 semi-rigide a tendance à rigidifier le dispositif d'obturation 1 et a diminuer sa souplesse. Ceci a pour conséquence de rendre plus difficile la déformation d'un tel bouchon 2 lors de son introduction dans le goulot 3.

Afin de pallier cet inconvénient, la présente invention consiste, encore, à réduire le diamètre externe 20 d'un bouchon 2 pourvu d'un conduit 8 par rapport au diamètre externe d'un bouchon traditionnel en matériau plein.

A ce propos, on remarquera qu'une déformation appropriée dudit bouchon 2, selon l'invention, est obtenue pour un rapport, entre le diamètre externe 20 du bouchon 2 et le diamètre interne du goulot 3, compris entre 1,52 et 1,7. Ce rapport est de préférence environ égal à 1,64.

Aussi, pour un goulot 3 traditionnel dont le diamètre interne est de l'ordre de 18 mm, le diamètre externe 20 du bouchon 2 selon l'invention est compris entre 27,5 et 30,5 mm, de préférence environ égal à 29,5 mm.

## Revendications

1. Dispositif (1) destiné à assurer l'obturation d'une bouteille (4) contenant un vin effervescent et comportant un bouchon (2), notamment en liège ou en un matériau synthétique, apte à être introduit dans le goulot (3} de ladite bouteille (4), maintenu sur cette dernière par l'intermédiaire d'un muselet (6), et traversé, de manière axiale, par un orifice (13) destiné à recevoir un conduit (8) comprenant une première (10) et une seconde (11) extrémité aptes à communiquer avec le volume interne, respectivement le volume externe, de la bouteille (4), ladite seconde extrémité (11) étant refermée par un obturateur escamotable (12), **caractérisé par le fait que** ledit orifice (13) présente une section (14) ajustée et serrée par rapport à la section externe (15) dudit conduit (8), ce dernier (8) étant pourvu, au niveau de sa seconde extrémité (11), d'un flasque d'appui (16), d'une part, apte à prendre appui contre la face supérieure (17) dudit bouchon (2) et, d'autre part, sur lequel est rapporté ledit obturateur (12) défini par une languette (18).

2. Dispositif (1) d'obturation selon la revendication 1, **caractérisée par le fait que** le rapport entre la section (15) du conduit (8) et la section (14) de l'orifice (13) du bouchon (2) est compris entre 1,05 et 1,36.

3. Dispositif d'obturation (1) selon la revendication 2, **caractérisée par le fait que** le rapport entre la section (15) du conduit (8) et la section (14) de l'orifice (13) du bouchon (2) est d'environ 1,15 et que, de préférence, la section (15) dudit conduit (8) est d'environ 3 mm tandis que celle (14) dudit orifice (13) est d'environ 2,6 mm.

4. Dispositif d'obturation (1) selon l'une quelconque des revendications précédentes, **caractérisé par le fait que** ledit conduit (8) est défini en un matériau synthétique semi-rigide de type alimentaire, de préférence du PET.

5. Dispositif d'obturation (1) selon l'une quelconque des revendications précédentes, **caractérisé par le fait que** la seconde extrémité (11) dudit conduit (8) comporte une portion émergeant hors dudit bouchon (2) et qui, par déformation, notamment par élévation de température, vient définir le flasque d'appui (16).

6. Dispositif d'obturation (1) selon l'une quelconque des revendications précédentes, **caractérisé par le fait que** ladite languette (18) est rapportée sur le flasque (16) par scellage thermique.

7. Dispositif d'obturation (1) selon l'une quelconque des revendications précédentes, **caractérisé par le fait que** le bouchon (2) reçoit, au niveau de sa face supérieure (17), une capsule (5), apte à coopérer avec ledit muselet (6), et pourvue d'une ouverture (19) destinée à permettre l'accès à l'obturateur escamotable (12).

8. Dispositif d'obturation (1) selon la revendication 7, **caractérisé par le fait que** l'ouverture (19) de ladite capsule (5) est de forme sensiblement circulaire et présente un diamètre compris entre 8 et 12 mm, de préférence environ égal à 10 mm, de manière à autoriser une préhension de ladite capsule (5) par aimantation pour sa mise en place sur le bouchon (2).

9. Dispositif d'obturation (1) selon l'une quelconque des revendications précédentes, **caractérisé par le fait que** ledit bouchon (2) présente un diamètre externe (20) et que le rapport, entre le diamètre externe (20) du bouchon (2) et le diamètre interne du goulot (3), est compris entre 1,52 et 1,7, ce rapport étant, de préférence, environ égal à 1,64.

## Claims

1. Device (1) for ensuring the sealing of a bottle (4) containing a sparkling wine and including a plug (2), namely made of cork or of a synthetic material, capable of being inserted into the neck (3) of said bottle (4), maintained on the latter by means of a wire cap (6) and through passes, axially, a hole (13) aimed at receiving a conduit (8) comprising a first (10) and a second (11) end capable of communicating with the inner volume or the external volume, respectively, of the bottle (4), said second end (11) being closed by a retractile sealing cap (12), **characterised in that** said hole (13) has a cross-section (14) adjusted and narrowed with respect to the external cross-section (15) of said conduit (8), the latter (8) being provided, at the level of its second end (11), with a supporting flange (16), on the one hand, capable of resting against the upper surface (17) of said plug (2) and, on the other hand, against which is applied said sealing cap (12) defined by a tongue (18).

2. Sealing device (1) according to claim 1, **characterised in that** the ratio of the cross-section (15) of the conduit (8) to the cross-section (14) of the hole (13) of the plug (2) is comprised between 1.05 and 1.36.

3. Sealing device (1) according to claim 2, **characterised in that** the ratio of the cross-section (15) of the conduit (8) to the cross-section (14) of the hole (13) of the plug (2) is about 1.15 and **in that** the cross-section (15) of said conduit (8) is about 3 mm, while that (14) of said hole (13) is about 2.6 mm.

4. Sealing device (1) according to any of the preceding claims, **characterised in that** said conduit (8) is defined of semi-rigid synthetic material appropriate for foodstuff, preferably of PET.

5. Sealing device (1) according to any of the preceding claims, **characterised in that** the second end (11) of said conduit (8) includes a portion protruding out of said plug (2) and which, through distortion, namely through a raise in temperature, defines the supporting flange (16).

6. Sealing device (1) according to any of the preceding claims, **characterised in that** said tongue (18) is applied against the flange (16) through thermal sealing.

7. Sealing device (1) according to any of the preceding claims, **characterised in that** the plug (2) receives, at the level of its upper surface (17) a cap (5) capable of co-operating with said wire cap (6) and provided with an opening (19) aimed at providing access to the retractile seal (12).

8. Sealing device (1) according to claim 7, **characterised in that** the opening (19) of said cap (5) has a substantially circular shape and has a diameter comprised between 8 and 12 mm, preferably approximately equal to 10 mm, so as to allow seizing said cap (5) through magnetisation, in order to place it on the plug (2).

9. Sealing device (1) according to any of the preceding claims, **characterised in that** said plug (2) has an outer diameter (20) and **in that** the ratio of the outer diameter (20) of the plug (2) to the inner diameter of the neck (3) is comprised between 1.52 and 1.7, this ratio being preferably equal to 1.64.

## Patentansprüche

1. Vorrichtung (1), die vorgesehen ist, die Verschließung einer Flasche (4) zu sichern, die einen Schaumwein enthält und einen Pfropfen (2), insbesondere aus Kork oder aus einem synthetischen Material umfaßt, der geeignet ist, in den Flaschenhals (3) der besagten Flasche (4) eingeführt zu werden, auf diesem letzteren mit Hilfe eines Drahtkorbes (6) gehalten wird und axial von einer Öffnung (13) durchquert ist, vorgesehen, ein Rohr (8) aufzunehmen, welches ein erstes (10) und ein zweites (11) Ende umfaßt, geeignet, mit dem inneren Volumen, beziehungsweise mit dem externen Volumen der Flasche (4) in Verbindung zu stehen, wobei das besagte zweite Ende (11) mit einem einziehbaren Verschluß (12) verschlossen wird, **dadurch gekennzeichnet, daß** die besagte Öffnung (13) einen Querschnitt (14) aufweist, der hinsichtlich des äußeren Querschnitts (15) des besagten Rohrs (8) angepaßt und verengert ist, wobei dieses letztere (8) im Bereich seines zweiten Endes (11) mit einem Stützflansch (16) versehen ist, der, einerseits, geeignet ist, sich gegen die obere Fläche (17) des besagten Pfropfens (2) abzustützen, und auf dem, andererseits, der besagte Verschluß (12) angebracht ist, der durch ein Zünglein (18) definiert ist.

2. Verschlußvorrichtung (1) nach Anspruch 1, **dadurch gekennzeichnet, daß** das Verhältnis zwischen dem Querschnitt (15) des Rohrs (8) und dem Querschnitt (14) der Öffnung (13) des Pfropfens (2) zwischen 1,05 und 1,36 liegt.

3. Verschlußvorrichtung (1) nach Anspruch 2, **dadurch gekennzeichnet, daß** das Verhältnis zwischen dem Querschnitt (15) des Rohrs (8) und dem Querschnitt (14) der Öffnung (13) des Pfropfens (2) ungefähr 1,15 beträgt und daß vorzugsweise der Querschnitt (15) des besagten Rohrs (8) ungefähr 3 mm beträgt, während dieser (14) der besagten Öffnung (13) ungefähr 2,6 mm beträgt.

4. Verschlußvorrichtung (1) nach irgendeiner der vorhergehenden Ansprüche, **dadurch gekennzeichnet, daß** das besagte Rohr (8) aus einem halbstarren, für Nahrungsmittel geeigneten Kunststoff, vorzugsweise aus PET hergestellt ist.

5. Verschlußvorrichtung (1) nach irgendeiner der vorhergehenden Ansprüche, **dadurch gekennzeichnet, daß** das zweite Ende (11) des besagten Rohrs (8) einen Teil umfaßt, der außerhalb des Pfropfens (2) herausragt und der durch Verformung, nämlich durch Erhöhung der Temperatur den Stützflansch (16) bildet.

6. Verschlußvorrichtung (1) nach irgendeiner der vorhergehenden Ansprüche, **dadurch gekennzeichnet, daß** das besagte Zünglein (18) an dem Flansch (16) durch Wärmeschweißung angebracht ist.

7. Verschlußvorrichtung (1) nach irgendeiner der vorhergehenden Ansprüche, **dadurch gekennzeichnet, daß** der Pfropfen (2) im Bereich seiner oberen Fläche (17) eine Kapsel (5) aufnimmt, die geeignet ist, mit dem besagten Drahtkorb (6) zusammenzuwirken und mit einer Öffnung (19) versehen ist, vorgesehen, den Zugriff zum einziehbaren Verschluß (12) zu erlauben.

8. Verschlußvorrichtung (1) nach Anspruch 7, **dadurch gekennzeichnet, daß** die Öffnung (19) der besagten Kapsel (5) eine im wesentlichen kreisförmige Form hat und einen Durchmesser aufweist, der zwischen 8 und 12 mm liegt, vorzugsweise ungefähr gleich 10 mm ist, um ein Greifen der besagten Kapsel (5) durch Magnetisieren zwecks ihrer Anbringung auf den Pfropfen (2) zu erlauben.

9. Verschlußvorrichtung (1) nach irgendeiner der vorhergehenden Ansprüche, **dadurch gekennzeichnet, daß** der besagte Pfropfen (2) einen Außendurchmesser 20 aufweist und daß das Verhältnis zwischen dem Außendurchmesser (20) des Pfropfens (2) und dem inneren Durchmesser des Flaschenhalses (3) zwischen 1,52 und 1,7 liegt, wobei dieses Verhältnis vorzugsweise ungefähr gleich 1,64 sei.
